# EUROPÄISCHE PATENTSCHRIFT

(11) **EP 3 892 177 B1**
(45) Veröffentlichungstag und Bekanntmachung des Hinweises auf die Patenterteilung: **17.08.2022**
(21) Anmeldenummer: 20168232.5
(22) Anmeldetag: 06.04.2020
(51) Int. Cl.: A47L 9/06

(54) **STAUBSAUGERDÜSE**
VACUUM CLEANER JET
BUSE D'ASPIRATEUR

(43) Veröffentlichungstag der Anmeldung: 13.10.2021
(73) Patentinhaber: Wessel-Werk GmbH, 51580 Reichshof-Wildbergerhütte (DE)
(72) Erfinder: RATH, Philipp, 57489 Drolshagen (DE); ZYDEK, Martin, 57489 Drolshagen (DE)
(74) Vertreter: Andrejewski - Honke Patent- und Rechtsanwälte Partnerschaft mbB

(56) Entgegenhaltungen:
- EP-A1- 0 353 546
- DE-A1-102014 111 609

## Beschreibung

Die Erfindung betrifft eine Staubsaugerdüse mit einem Gehäuse und einem an einer Unterseite des Gehäuses angeordneten Saugmund, welcher sich in einer quer zu einer in Arbeitsrichtung stehenden Querrichtung erstreckt.

Staubsaugerdüsen dienen der Formung und Konzentration eines von einem Staubsauger erzeugten Saugluftstromes in der Nähe einer zu reinigenden Oberfläche, insbesondere einer Bodenfläche. Dabei hat die Ausgestaltung der Staubsaugerdüse einen besonders großen Einfluss auf das Reinigungsergebnis, welches bei der Reinigung mit einem Staubsauger erzielt werden kann.

Beispiele von Staubsaugerdüsen sind aus DE 10 2014 111609 A1 und EP 0 353 546 A1 bekannt.

Die geometrisch-technische Ausgestaltung der Staubsaugerdüse muss dabei vielen verschiedenen Randbedingungen Rechnung tragen. So gibt es spezielle Staubsaugerdüsen, welche insbesondere zur Fußbodenreinigung vorgesehen sind - sogenannte Staubsaugerbodendüsen. Insbesondere bei diesem Typus ist eine Abdichtung zwischen dem Körper der Staubsaugerdüse und der zu reinigenden Oberfläche wichtig, um ausreichende Unterdrücke zu erzeugen, die zur Tiefenreinigung eines Bodens notwendig sind.

Insbesondere die Reinigung von gefugten Hartböden - also luftundurchlässigen Bodenoberflächen mit darin angeordneten Spalten und Ritzen - haben sich in der Vergangenheit immer wieder als schwierig herausgestellt. Um auch innerhalb der Fugen eingebettete Schmutzpartikel lösen und abführen zu können ist die Erzeugung von besonders großen Unterdrücken notwendig. Dies wird dadurch zusätzlich erschwert, dass aufgrund von geltenden Umweltbestimmungen die physikalische Leistung der Staubsauger in den vergangenen Jahren immer weiter abgenommen hat. Es ist daher nicht möglich, den benötigten Unterdruck allein durch Steigerung der angewandten Staubsaugerleistung zu erzeugen, sondern dieser muss ganz wesentlich durch geeignete Abdichtungsmaßnahmen an der Staubsaugerdüse erzielt werden.

Insbesondere auf dem Gebiet der Staubsaugerbodendüsen ist der Einsatz von sogenannten Borstenleisten bekannt. Hierbei handelt es sich um lineare, durchgängig mit relativ groben Borsten besteckte Leisten, welche einerseits einer einigermaßen schonenden Abstützung eines Staubsaugerdüsengehäuses auf der zu reinigenden Oberfläche dienen und andererseits auch in gewisser Weise zur Abdichtung des Saugmundes gegenüber dem Umgebungsdruck beitragen. Hierbei ist jedoch von Nachteil, dass die von Borstenleisten bereitgestellte Dichtwirkung nur unzureichend ausgebildet ist. Auch verschlechtern durchgängige Borstenleisten maßgeblich die Aufnahmeeigenschaften von Grobschmutz, da dieser vor der Borstenleiste hergeschoben wird und somit nicht in den Einflussbereich des Saugmundes gelangen kann. In der Borstenleiste angeordnete Öffnungen oder Unterbrechungen können diesem Problem begegnen, führen jedoch wiederum zu einer verminderten Dichtwirkung.

Als alternative Lösung sind elastische Dichtstreifen aus einem durchgängigen Kunststoffmaterial bekannt - insbesondere sogenannte Gummilippen. Diese haben deutlich bessere Dichteigenschaften, da sie sich an die Kontur der Bodenfläche anschmiegen können und materialeinheitlich ohne Durchbrüche und Öffnungen ausgebildet sind.

Um eine ausreichende Anschmiegsamkeit zu gewährleisten und gleichzeitig eine Schonung der zu reinigenden Oberfläche zu gewährleisten, müssen elastische Dichtleisten jedoch verhältnismäßig weich ausgebildet werden. Sie können somit nur unzureichend zur Abstützung des Staubsaugerdüsengehäuses verwendet werden. Gleichzeitig besteht ebenfalls die Problematik, dass Grobschmutzpartikel vor der Dichtlippe hergeschoben werden und somit nicht wirksam aufgenommen werden können.

In der Praxis sind daher bisher material- und konstruktionsaufwendige Kombinationslösungen erforderlich, um ausreichende Tragkräfte mit einer guten Abdichtung und einer ausreichenden Grobschmutzaufnahme zu erzielen. Vor diesem Hintergrund liegt der Erfindung die Aufgabe zugrunde, eine kostengünstige Lösung zur Erreichung dieser Ziele anzugeben. Gegenstand der Erfindung und Lösung dieser Aufgabe ist eine Staubsaugerdüse nach Patentanspruch 1. Bevorzugte Ausgestaltungen sind in den abhängigen Unteransprüchen angegeben.

Ausgehend von der gattungsgemäßen Staubsaugerdüse ist erfindungsgemäß eine textile Dichtanordnung vorgesehen, welche in der Arbeitsrichtung hinter dem Saugmund angeordnet ist. Diese umfasst eine Vielzahl von textilen Dichtstreifen, wobei eine erste Dichtstreifengruppe zumindest zwei der textilen Dichtstreifen umfasst, welche linksseitig an der Längsmittelebene des Gehäuses angeordnet sind. Eine zweite Dichtstreifengruppe umfasst zumindest zwei der textilen Dichtstreifen, welche rechtzeitig der Längsmittelebene des Gehäuses angeordnet sind. Die textilen Dichtstreifen der ersten Dichtstreifengruppe und die textilen Dichtstreifen der zweiten Dichtstreifengruppe weisen jeweils eine Längserstreckung auf, welche gegenüber der Arbeitsrichtung schräg ausgerichtet ist.

Gemäß der Erfindung weist die Dichtanordnung eine in zumindest zwei Dichtstreifengruppen gegliederte Mehrzahl von textilen Dichtstreifen auf. Diese sind gegenüber der Arbeitsrichtung und der Querrichtung geneigt, sodass sie eine größere Gesamterstreckung als bei einem einzigen in der Querrichtung durchgängigen Dichtstreifen aufweisen. Infolgedessen kann mit den Dichtstreifen sowohl eine größere Dichtwirkung als auch eine größere Stützkraft erzeugt werden. Gleichzeitig ermöglicht die Untergliederung in voneinander beabstandete Dichtstreifen die Ausbildung von Durchlässen für Grobschmutzpartikel. Die Schrägstellung kann zusätzlich dazu genutzt werden, dass bei einem Vorwärts- bzw. Rückwärtshub in bzw. entgegen der Arbeitsrichtung eine gerichtete Leit- bzw. Sammelwirkung durch das Zusammenspiel der einzelnen schräggestellten Dichtstreifen erzielt werden kann.

Vorzugsweise schließt die Längserstreckung der Dichtstreifen mit der Arbeitsrichtung jeweils einen Winkel zwischen 30° und 80° ein. Bevorzugt beträgt jeder der Winkel zwischen 45° und 75°, insbesondere etwa 60°.

Vorzugsweise weisen die textilen Dichtstreifen jeweils eine entlang ihrer Längserstreckungsrichtung gemessene Länge von zumindest 2 cm, vorzugsweise 5 bis 8 cm, auf. Senkrecht zur Längserstreckungsrichtung weisen die textilen Dichtelemente vorzugsweise eine Breite von weniger als 10 mm, vorzugsweise zwischen 3 und 6 mm auf. In diesem Größenbereich kann bereits eine einer Gummilippe zumindest gleichwertige Dichtwirkung mit besonders weichen Anschmiegungsseigenschaften erreicht werden. Zur Beibehaltung dieser Dichtlippen-Charakteristik ist ein Verhältnis der Länge zur Breite von zumindest 1 : 10, besonders bevorzugt zumindest 1 : 15 vorgesehen.

Besonders bevorzugt sind die Dichtstreifen jeder der beiden Dichtstreifengruppen jeweils zueinander unmittelbar benachbart, d.h. ohne dazwischen angeordnete weitere Dichtstreifen oder andere Dichtelemente angeordnet. Zwischen der ersten Dichtstreifengruppe und der zweiten Dichtstreifengruppe können ein oder mehrere zusätzliche Dichtelemente, insbesondere ein in der Querrichtung verlaufender Dichtstreifen, angeordnet sein.

Gemäß einer bevorzugten Ausgestaltung sind die textilen Dichtstreifen der ersten Dichtstreifengruppe und die textilen Dichtstreifen der zweiten Dichtstreifengruppe symmetrisch bezüglich der Längsmittelebene angeordnet. In dieser Ausführungsvariante kann ein gleichmäßiges Reinigungsergebnis über die gesamte Breite der Staubsaugerdüse sowie ein kongruentes Verhalten bei einem Vorwärtshub bzw. bei einem Rückwärtshub auf beiden Hälften der Staubsaugerdüse erzielt werden.

Zweckmäßigerweise stehen an der Unterseite des Gehäuses Stützelemente hervor, welche eine Aufstandsebene aufspannen. Die textilen Dichtstreifen stehen zumindest bis zu der Aufstandsebene vor. Die Stützelemente können insbesondere durch Gleitkufen, Laufrollen und/oder formstabilere Borstenleisten bereitgestellt werden. In dieser Ausführungsvariante können die textilen Dichtstreifen besonders weich ausgeführt werden. Hierbei zeichnet sich die Erfindung insbesondere durch die Erkenntnis aus, dass auch mit einem textilen Dichtstreifen eine Dichtwirkung erzeugt werden kann, welche einer Dichtlippe gleichwertig oder sogar überlegen ist. Gleichzeitig zeichnen sich besonders weiche textile Dichtelemente durch ein besonders gutes Anschmiegeverhalten aus. Insbesondere können Fasern eines weichen textilen Dichtstreifens - anders als Dichtlippen - auch in feine Ritzen und Spalten eindringen, um so das Saugergebnis auf gefugten Hartböden signifikant zu verbessern.

Gemäß einer bevorzugten Variante verlaufen die textilen Dichtstreifen in der Arbeitsrichtung zu der Längsmittelebene hin. Hierdurch haben die schräggestellten Dichtstreifen bei einem Rückwärtshub eine zusätzliche Sammlungsfunktion, welche vorgelagerten Grobschmutz zur Längsmittelebene - und damit zur Mündung der Saugleitung - hin konzentrieren. Bei einem Vorwärtshub kommt es auf die Ausrichtung der textilen Dichtstreifen weniger an, da Grobschmutzpartikel unterhalb des Saugmundes abgesaugt werden und sich daher nicht vor den textilen Dichtstreifen ansammeln können.

Besonders bevorzugt ist vorgesehen, dass sich zwei benachbart angeordnete textile Dichtstreifen in der Querrichtung überdecken. Die Erstreckung zumindest eines textilen Dichtstreifens überschneidet sich also mit der Quererstreckung zumindest eines benachbart angeordneten textilen Dichtstreifens. Dies ist insbesondere durch die erfindungsgemäße Schrägstellung möglich. Die Überdeckung verbessert die Dichtwirkung sowie die lückenlose Abdeckung des Arbeitsbereichs bei einem Vorwärts- oder Rückwärtshub. Vorzugsweise beträgt die Überdeckung in der Querrichtung zumindest 5%, insbesondere 10% bis 20% der Erstreckung eines der Überlappenden Dichtstreifen in der Querrichtung.

Vorzugsweise weist die Dichtanordnung in der Querrichtung endseitig jeweils einen längsparallelen - d. h. in der Arbeitsrichtung ausgerichteten - textilen Randstreifen auf. Der textile Randstreifen bildet einerseits trotz des weichen Faseraufbaus ein Abstützelement, welches bei einer Bewegung in der Arbeitsrichtung zumindest ergänzende Tragkräfte ausüben kann. Gleichzeitig wird eine besonders starke Abdichtung zu den Seiten hin gewährleistet, sodass sich die Sauwirkung auf den Bereich vor und hinter dem Saugmund konzentriert. Dies vereinfacht eine gründliche Aufnahme von Schmutzpartikeln - insbesondere von Grobschmutzanteilen.

Vorzugsweise sind die Randstreifen jeweils vollständig hinter dem Saugmund angeordnet. Sie dienen somit insbesondere der Kanalisierung des von hinten anströmenden Saugluftstromes.

Gemäß einer besonders bevorzugten Ausgestaltung sind die textilen Dichtstreifen der ersten Dichtstreifengruppe und die textilen Dichtstreifen der zweiten Dichtstreifengruppe jeweils zueinander parallel ausgerichtet. Dies ermöglicht die Ausbildung einer gleichmäßigen Stütz- und Dichtwirkung mit an allen Stellen vergleichbaren Reinigungseigenschaften.

Insbesondere weisen die textilen Dichtstreifen einen an der Unterseite des Gehäuses vorstehenden Faserflor aus Textilfasern auf. Hierbei handelt es sich um eine Vielzahl von - im unbelasteten Zustand - im Wesentlichen senkrecht zu der Unterseite der Staubsaugerdüse ausgerichtete Textilfasern. Diese sind - insbesondere mit einem (oberen) Ende - in einem zugeordneten Träger gehalten, welcher an dem Gehäuse der Staubsaugerdüse befestigt ist. Zumindest ein Ende der Faser steht frei über die Unterseite der Staubsaugerdüse nach unten vor.

Ein oder mehrere Textilfasern können mit einem Ende in dem Träger eingebettet sein. Alternativ oder zusätzlich können ein oder mehrere Fasern mit beiden Enden nach unten vorstehen und - in etwa mittig - an dem Träger befestigt sein.

Besonders bevorzugt sind die Textilfasern gerade - d. h. insbesondere nicht zu Schlaufen gelegt und/oder gekräuselt - ausgebildet. In dieser Konfiguration lassen sich die Textilfasern besonders dicht anordnen, um eine gute strömungstechnische Abdichtung zu erzielen.

Im Rahmen der Erfindung sind insbesondere besonders feine Fasern vorgesehen. Vorzugsweise weisen die Textilfasern eine Feinheit von weniger als 5 dtex, insbesondere weniger als 4 dtex, auf. Ganz besonders bevorzugt werden Fasern mit einer Feinheit zwischen 0,5 dtex und 2 dtex verwendet.

Vorzugsweise sind die Textilfasern aus einem oder mehreren Kunststoffen gebildet. Besonders bevorzugt sind dabei ein Teil der Textilfasern oder sämtliche Textilfasern aus einem Material, ausgewählt aus der Gruppe Polyester, Nylon, Acryl oder Zellulose, gebildet.

Um eine besonders gute Dichtwirkung zu erreichen, sind die Textilfasern besonders dicht in dem Faserflor angeordnet. Vorzugsweise weist der Faserflor eine Faserdichte von zumindest 200 Textilfasern pro Quadratmillimeter, besonders bevorzugt zumindest 400 Textilfasern pro Quadratmillimeter, insbesondere eine Faserdichte zwischen 500 und 1000 Textilfasern pro Quadratmillimeter auf.

Um eine gute Dichtwirkung zu gewährleisten, weist der Faserflor zumindest eines textilen Dichtstreifens vorzugsweise eine über die gesamte Fläche homogene Besteckung auf. Die lokale Faserdichte ist somit im gesamten Flächenbereich des textilen Dichtstreifens - im Rahmen der Mess- und Produktionsgenauigkeit - gleich. Insbesondere sind die homogenen Dichtstreifen Büschel-frei ausgebildet. Dadurch kann mit einem textilen Dichtelement eine besonders gute, einer Gummilippe vergleichbare, Dichtwirkung erzielt werden.

In einer besonders bevorzugten Ausgestaltung weisen die textilen Dichtstreifen jeweils einen Trägerstreifen auf, in den der Faserflor eingebettet ist. Der Trägerstreifen ist dabei so an der Staubsaugerdüse angeordnet, dass er an der Unterseite des Gehäuses nicht hervorsteht. Der Trägerstreifen ist somit geschützt angeordnet und kann nicht durch Bodenkontakt beschädigt werden. Zweckmäßigerweise sind hierzu an der Unterseite des StaubsaugerdüsenGehäuses Ausnehmungen bzw. Rücksprünge ausgebildet, in die der Trägerstreifen versenkt eingebracht werden kann.

Die Einbettung des Faserflors in den Trägerstreifen erfolgt vorzugsweise durch Verkleben, Einmaschen - insbesondere in einen gewebten, gewirkten oder gestrickten Trägerstreifen - und/oder Verschweißen. Die vertikale Höhe, in welcher die einzelnen Textilfasern durch die Einbettung gegenüber dem Trägerstreifen mechanisch unbeweglich sind, wird auch als Einspannhöhe des Faserflors bezeichnet. Ganz besonders bevorzugt erstreckt sich die Einspannhöhe ebenfalls nicht über die Unterseite der Staubsaugerdüse hinaus. Somit sind die textilen Fasern des Faserflors unterhalb der Staubsaugerdüse voll beweglich.

Gemäß einer besonders bevorzugten Ausgestaltung ist zumindest ein textiler Dichtstreifen lösbar an dem Gehäuse befestigt. Bei sachgerechtem Betrieb ist eine hohe Langlebigkeit der textilen Dichtelemente zu erwarten. Dennoch ist es möglich, dass diese bei einer Fehlbenutzung durch Verschmutzung, Verkleben, mechanische Beschädigung und/oder thermisches Verschweißen ihre weiche Haptik und Dichteigenschaft verlieren. In diesem Fall ist es von Vorteil, eine besonders einfache Möglichkeit zur Auswechslung - insbesondere durch einen Endverbraucher - zu ermöglichen. Hierzu lassen sich beschädigte bzw. anderweitig unbrauchbar gewordene Dichtelemente - vorzugsweise werkzeuglos - von der Staubsaugerdüse lösen und durch Austauschteile ersetzen. Somit kann über die gesamte Lebensdauer der Staubsaugerdüse ein gleichbleibend gutes Reinigungsergebnis aufrechterhalten werden.

Die textilen Dichtelemente im Rahmen der Erfindung sollen so ausgebildet sein, dass sie sich - insbesondere im Fall einer punktuellen Belastung - leicht verformen lassen. Hierdurch können sie zur Umgehung eines Hindernisses besonders leicht entgegen der Bewegungsrichtung umgebogen werden. Eine besonders feine Fasergestaltung ermöglicht dabei ein besonders flaches "Wegklappen" der einzelnen Fasern innerhalb des Textilgebildes. Gleichzeitig sind die Dichtelemente vorzugsweise so ausgebildet, dass sie zumindest teilweise auch vertikale Stützlasten übernehmen können. Insbesondere ist die textile Dichtanordnung derart ausgebildet, dass sie bei einer Belastung mit der halben Gewichtskraft des Gehäuses um nicht mehr als die Hälfte gegenüber einem unkomprimierten - kräftefreien - Zustand komprimiert wird. Daher kann sie zumindest nennenswerte Teile der notwendigen Tragkräfte aufbringen.

Die Erfindung wird nachfolgend anhand von lediglich ein Ausführungsbeispiel darstellenden Figuren erläutert. Es zeigt dabei schematisch:
- Fig. 1: eine erfindungsgemäße Staubsaugerdüse in einer perspektivischen Darstellung,
- Fig. 2: eine Unteransicht der Staubsaugerdüse und
- Fig. 3: eine Seitenansicht der Staubsaugerdüse.

In der Fig. 1 ist die erfindungsgemäße Staubsaugerdüse dargestellt, welche ein Gehäuse 1 aufweist, das sich in einer Arbeitsrichtung x, einer Querrichtung y sowie einer Vertikalrichtung z erstreckt. In der Draufsicht hat das Gehäuse 1 eine in etwa rechteckförmige Gestalt, wobei die in der Querrichtung y gemessene Breite B ungefähr dem 1,5- bis 2-fachen der in der Arbeitsrichtung x gemessenen Länge L entspricht. An dem in der Arbeitsrichtung x hinteren Ende des Gehäuses 1 ist ein Sauganschlussstutzen 2 zum Verbinden der Staubsaugerdüse mit einer Saugluftführung angeschlossen. Der Sauganschlussstutzen 2 weist einen gewinkelten Rohranschluss 2a auf, welcher gegenüber dem Gehäuse 1 sowohl um eine in der Querrichtung y verlaufende Schwenkachse s₁ sowie um eine Längsachse s₂ verschwenkbar ist. Der gewinkelte Rohranschluss 2a ist über einen Wellschlauch 2b mit dem Gehäuse 1 verbunden.

Der Unteransicht aus Fig. 2 entnimmt man, dass an der Unterseite 3 des Gehäuses 1 ein Saugmund 4 angeordnet ist, welcher sich in der Querrichtung y über nahezu die gesamte Breite B des Gehäuses 1 erstreckt. Der Saugmund 4 bildet eine unterseitige Öffnung des Gehäuses 1 und mündet in einen Saugraum, welcher strömungstechnisch mit dem Sauganschlussstutzen 2 verbunden ist. Innerhalb des Saugmunds 4 ist eine rotierend antreibbare Bürstenwalze 4a vorgesehen.

In Übereinstimmung mit der Erfindung ist in der Arbeitsrichtung x hinter dem Saugmund 4 eine textile Dichtanordnung 5 angeordnet, welche eine Vielzahl von textilen Dichtstreifen 6 umfasst. Die textile Dichtanordnung 5 weist zumindest eine erste Dichtstreifengruppe I mit zumindest zwei der textilen Dichtstreifen 6 auf, welche linksseitig einer Längsmittelebene 7 des Gehäuses 1 angeordnet sind. Eine zweite Dichtstreifengruppe II umfasst zumindest zwei der textilen Dichtstreifen 6, welche rechtsseitig der Längsmittelebene 7 des Gehäuses 1 angeordnet sind. Die textilen Dichtstreifen 6 der ersten Dichtstreifengruppe I und der zweiten Dichtstreifengruppe II weisen jeweils eine Längserstreckung 8 auf, welche gegenüber der Arbeitsrichtung x um einen Winkel α schräg ausgerichtet ist. Die textilen Dichtstreifen 6 weisen im Ausführungsbeispiel eine Dichtstreifenbreite b von 5 mm und eine Dichtstreifenlänge I von 35 mm auf.

Die textilen Dichtstreifen 6 der ersten Dichtstreifengruppe I und die textilen Dichtstreifen 6 der zweiten Dichtstreifengruppe II sind bezüglich der Längsmittelebene 7 symmetrisch angeordnet. In den Eckbereichen des rechteckförmigen Gehäuses 1 sind jeweils Laufrollen 9 angeordnet, welche auf Hartböden als Abstützelemente fungieren. Dabei fluchtet die Drehachse der hinteren Laufrollen 9 mit der Schwenkachse s₁ Wie man der Seitenansicht aus Fig. 3 entnimmt, spannen die Laufrollen 9 tangential eine Aufstandsebene 10 auf, gegenüber der die textilen Dichtstreifen 6 geringfügig in der Vertikalrichtung z nach unten hervorstehen.

Die textilen Dichtstreifen 6 laufen im Ausführungsbeispiel in der Arbeitsrichtung x zu der Längsmittelebene 7 hinzu. Hierdurch wird bei einem Rückwärtshub - eine Reinigungsbewegung entgegen der Arbeitsrichtung x - eine Sammelwirkung erzielt, welche etwaige Grobschmutzpartikel in den mittleren Bereich des Saugmundes 4 konzentriert, wo der Saugluftstrom am stärksten ausgebildet ist. Die textilen Dichtstreifen 6 der ersten Dichtstreifengruppe I und der zweiten Dichtstreifengruppe II sind derart angeordnet, dass sie sich zumindest teilweise in der Querrichtung y überdecken. In der Querrichtung y beträgt die Überdeckung u etwa 10 % der Erstreckung v eines textilen Dichtstreifens 6.

Zusätzlich zu den beiden quergestellten Dichtstreifengruppen I, II weist die Dichtanordnung in der Querrichtung y endseitig jeweils einen längsparallelen textilen Randstreifen 11 auf. Dieser ist in seinen Abmessungen und Materialbeschaffenheit identisch zu der Mehrzahl der textilen Dichtstreifen 6 ausgebildet. Ferner sind die Randstreifen 11 vollständig hinter dem Saugmund 4 angeordnet. Die textilen Dichtstreifen 6 der ersten Dichtstreifengruppe und die textilen Dichtstreifen 6 der zweiten Dichtstreifengruppe II sind jeweils zueinander parallel ausgerichtet.

In den Figuren ist überdies angedeutet, dass die textilen Dichtstreifen 6 einen an der Unterseite 3 des Gehäuses 1 vorstehenden Faserflor aus Textilfasern aufweisen. Beispielhaft sind die Textilfasern gerade und mit einer Feinheit von etwa 1 dtex ausgebildet. Die Besteckung des Faserflors ist über die gesamte Fläche der Dichtstreifen 6 und der Randstreifen 11 homogen ausgebildet und weist eine Faserdichte von zumindest 400 Textilfasern pro Quadratmillimetern auf. Die textilen Dichtstreifen 6 und die Randstreifen 11 sind jeweils mit einem Trägerstreifen ausgebildet sind, in denen der Faserflor eingebettet ist. Der Trägerstreifen steht dabei nicht an der Unterseite 3 des Gehäuses 1 vor, sodass dies in den Figuren nicht erkennbar ist. Die textilen Dichtstreifen 6 sowie die Randstreifen 11 sind lösbar an dem Gehäuse 1 befestigt und können werkzeuglos durch einen Benutzer ausgetauscht werden.

## Patentansprüche

1. Staubsaugerdüse mit einem Gehäuse (1) und einem an einer Unterseite (3) des Gehäuses (1) angeordneten Saugmund (4), welcher sich in einer quer zu einer Arbeitsrichtung (x) stehenden Querrichtung (y) erstreckt, **dadurch gekennzeichnet, dass** in der Arbeitsrichtung (x) hinter dem Saugmund (4) eine textile Dichtanordnung (5) angeordnet ist, welche eine Vielzahl von textilen Dichtstreifen (6) umfasst,
dass eine erste Dichtstreifengruppe (I) zumindest zwei der textilen Dichtstreifen (6) umfasst, welche linksseitig einer Längsmittelebene (7) des Gehäuses (1) angeordnet sind,
dass eine zweite Dichtstreifengruppe (II) zumindest zwei der textilen Dichtstreifen (6) umfasst, welche rechtsseitig der Längsmittelebene (7) des Gehäuses (7) angeordnet sind,
und das die textilen Dichtstreifen (6) der ersten Dichtstreifengruppe (I) und der zweiten Dichtstreifengruppe (II) jeweils eine Längserstreckung (8) aufweisen, welche gegenüber der Arbeitsrichtung (x) schräg ausgerichtet ist.

2. Staubsaugerdüse nach Anspruch 1, **dadurch gekennzeichnet, dass** die textilen Dichtstreifen (6) der ersten Dichtstreifengruppe (I) und die textilen Dichtstreifen (6) der zweiten Dichtstreifengruppe (II) symmetrisch bezüglich der Längsmittelebene (7) angeordnet sind.

3. Staubsaugerdüse nach Anspruch 1 oder 2, **dadurch gekennzeichnet, dass** an der Unterseite (3) des Gehäuses Stützelemente (9) hervorstehen, welche eine Aufstandsebene (10) aufspannen und dass die textilen Dichtstreifen (6) zumindest bis zu der Aufstandsebene (10) vorstehen.

4. Staubsaugerdüse nach einem der Ansprüche 1 bis 3, **dadurch gekennzeichnet, dass** die textilen Dichtstreifen (6) in der Arbeitsrichtung (x) zu der Längsmittelebene (7) hin zulaufen.

5. Staubsaugerdüse nach einem der Ansprüche 1 bis 4, **dadurch gekennzeichnet, dass** sich zwei benachbart angeordnete textile Dichtstreifen (6) in der Querrichtung (y) überdecken.

6. Staubsaugerdüse nach einem der Ansprüche 1 bis 5, **dadurch gekennzeichnet, dass** die Dichtanordnung (5) in der Querrichtung (y) endseitig jeweils einen längsparallelen textilen Randstreifen (11) aufweist.

7. Staubsaugerdüse nach Anspruch 6, **dadurch gekennzeichnet, dass** die Randstreifen (11) jeweils vollständig hinter dem Saugmund (4) angeordnet sind.

8. Staubsaugerdüse nach einem der Ansprüche 1 bis 7, **dadurch gekennzeichnet, dass** die textilen Dichtstreifen (6) der ersten Dichtstreifengruppe (I) und die textilen Dichtstreifen (6) der zweiten Dichtstreifengruppe (II) jeweils zueinander parallel ausgerichtet sind.

9. Staubsaugerdüse nach einem der Ansprüche 1 bis 8, **dadurch gekennzeichnet, dass** die textilen Dichtstreifen (6) einen an der Unterseite (3) des Gehäuses (1) vorstehenden Faserflor aus Textilfasern aufweisen.

10. Staubsaugerdüse nach Anspruch 9, **dadurch gekennzeichnet, dass** die Textilfasern gerade ausgebildet sind.

11. Staubsaugerdüse nach Anspruch 9 oder 10, **dadurch gekennzeichnet, dass** die Textilfasern eine Feinheit von höchstens 4 dtex aufweisen.

12. Staubsaugerdüse nach einem der Ansprüche 9 bis 11, **dadurch gekennzeichnet, dass** der Faserflor eine Faserdichte von zumindest 200 Textilfasern pro Quadratmillimeter aufweist.

13. Staubsaugerdüse nach einem der Ansprüche 9 bis 12, **dadurch gekennzeichnet, dass** der Faserflor eines textilen Dichtstreifens eine über die gesamte Fläche homogene Besteckung aufweist.

14. Staubsaugerdüse nach einem der Ansprüche 9 bis 13, **dadurch gekennzeichnet, dass** die textilen Dichtstreifen (6) jeweils einen Trägerstreifen aufweisen, in den der Faserflor eingebettet ist, und dass der Trägerstreifen nicht an der Unterseite des Gehäuses hervorsteht.

15. Staubsaugerdüse nach einem der Ansprüche 1 bis 14, **dadurch gekennzeichnet, dass** zumindest ein textiler Dichtstreifen (6) lösbar an dem Gehäuse (1) befestigt ist.

## Claims

1. A vacuum cleaner nozzle comprising a housing (1) and a suction mouth (4) arranged on an underside (3) of the housing (1), which extends in a transverse direction (y) which is transverse to a working direction (x), **characterized in that** a textile sealing assembly (5), which comprises a plurality of textile sealing strips (6), is arranged behind the suction mouth (4) in the working direction (x),
that a first sealing strip group (I) comprises at least two of the textile sealing strips (6), which are arranged on the left side of a longitudinal central plane (7) of the housing (1),
that a second sealing strip group (II) comprises at least two of the textile sealing strips (6), which are arranged on the right side of the longitudinal central plane (7) of the housing (7),
and that the textile sealing strips (6) of the first sealing strip group (I) and of the second sealing strip group (II) in each case have a longitudinal extension (8), which is aligned obliquely with respect to the working direction (x).

2. The vacuum cleaner nozzle according to claim 1, **characterized in that** the textile sealing strips (6) of the first sealing strip group (I) and the textile sealing strips (6) of the second sealing strip group (II) are arranged symmetrically with respect to the longitudinal central plane (7).

3. The vacuum cleaner nozzle according to claim 1 or 2, **characterized in that** support elements (9), which span a contact plane (10), protrude on the underside (3) of the housing, and that the textile sealing strips (6) protrude at least to the contact plane (10).

4. The vacuum cleaner nozzle according to one of claims 1 to 3, **characterized in that** the textile sealing strips (6) taper towards the longitudinal central plane (7) in the working direction (x).

5. The vacuum cleaner nozzle according to one of claims 1 to 4, **characterized in that** two adjacently arranged textile sealing strips (6) overlap in the transverse direction (y).

6. The vacuum cleaner nozzle according to one of claims 1 to 5, **characterized in that** the sealing assembly (5) in each case has a longitudinally parallel textile edge strip (11) on the end side in the transverse direction (y).

7. The vacuum cleaner nozzle according to claim 6, **characterized in that** the edge strips (11) are in each case arranged completely behind the suction mouth (4).

8. The vacuum cleaner nozzle according to one of claims 1 to 7, **characterized in that** the textile sealing strips (6) of the first sealing strip group (I) and the textile sealing strips (6) of the second sealing strip group (II) are in each case aligned parallel to one another.

9. The vacuum cleaner nozzle according to one of claims 1 to 8, **characterized in that** the textile sealing strips (6) have a fibrous web of textile fibers protruding on the underside (3) of the housing (1).

10. The vacuum cleaner nozzle according to claim 9, **characterized in that** the textile fibers are formed in a straight manner.

11. The vacuum cleaner nozzle according to claim 9 or 10, **characterized in that** the textile fibers have a fineness of maximally 4 dtex.

12. The vacuum cleaner nozzle according to one of claims 9 to 11, **characterized in that** the fibrous web has a fiber density of at least 200 textile fibers per square millimeter.

13. The vacuum cleaner nozzle according to one of claims 9 to 12, **characterized in that** the fibrous web of a textile sealing strip has a fitting, which is homogenous over the entire area.

14. The vacuum cleaner nozzle according to one of claims 9 to 13, **characterized in that** the textile sealing strips (6) in each case have a carrier strip, into which the fibrous web is embedded, and that the carrier strip does not protrude on the underside of the housing.

15. The vacuum cleaner nozzle according to one of claims 1 to 14, **characterized in that** at least one textile sealing (6) is releasable fastened to the housing (1).

## Revendications

1. Buse d'aspirateur, dotée d'un corps (1) et d'une bouche d'aspiration (4), placée sur une face inférieure (3) du corps (1), laquelle s'étend dans une direction transversale (y), située à la transversale d'une direction de travail (x), **caractérisée en ce que** derrière la bouche d'aspiration (4) dans la direction de travail (x) est placé un ensemble d'étanchéité (5) textile, lequel comprend une pluralité de bandes d'étanchéité (6) textiles,
**en ce qu'**un premier groupe (I) de bandes d'étanchéité comprend au moins deux des bandes d'étanchéité (6) textiles, lesquelles sont placées sur le côté gauche d'un plan médian longitudinal (7) du corps (1),
**en ce qu'**un deuxième groupe (II) de bandes d'étanchéité comprend au moins deux des bandes d'étanchéité (6) textiles, lesquelles sont placées sur le côté droit du plan médian longitudinal (7) du corps (7),
et **en ce que** les bandes d'étanchéité (6) textiles du premier groupe (I) de bandes d'étanchéité et du deuxième groupe (II) de bandes d'étanchéité présentent chacune une extension longitudinale (8), laquelle est orientée en oblique par rapport à la direction de travail (x).

2. Buse d'aspirateur selon la revendication 1, **caractérisée en ce que** les bandes d'étanchéité (6) textiles du premier groupe (I) de bandes d'étanchéité et les bandes d'étanchéité (6) textiles du deuxième groupe (II) de bandes d'étanchéité sont placées en symétrie par rapport au plan médian longitudinal (7).

3. Buse d'aspirateur selon la revendication 1 ou 2, **caractérisée en ce que** sur la face inférieure (3) du corps saillissent des éléments de soutien (9), lesquels définissent un plan d'assise (10) et **en ce que** les bandes d'étanchéité (6) textiles saillissent au moins jusqu'au plan d'assise (10).

4. Buse d'aspirateur selon l'une quelconque des revendications 1 à 3, **caractérisée en ce que** dans la direction de travail (x), les bandes d'étanchéité (6) textiles convergent vers le plan médian longitudinal (7) .

5. Buse d'aspirateur selon l'une quelconque des revendications 1 à 4, **caractérisée en ce que** deux bandes d'étanchéité (6) textiles placées au voisinage l'une de l'autre se recouvrent dans la direction transversale (y).

6. Buse d'aspirateur selon l'une quelconque des revendications 1 à 5, **caractérisée en ce que** dans la direction transversale (y), l'ensemble d'étanchéité (5) comporte sur le côté d'extrémité chaque fois une bande marginale (11) textile, parallèle en direction longitudinale.

7. Buse d'aspirateur selon la revendication 6, **caractérisée en ce que** la bande marginale (11) est chaque fois placée entièrement derrière la bouche d'aspiration (4).

8. Buse d'aspirateur selon l'une quelconque des revendications 1 à 7, **caractérisée en ce que** les bandes d'étanchéité (6) textiles du premier groupe (I) de bandes d'étanchéité et les bandes d'étanchéité (6) textiles du deuxième groupe (II) de bandes d'étanchéité sont chaque fois orientées à la parallèle les unes des autres.

9. Buse d'aspirateur selon l'une quelconque des revendications 1 à 8, **caractérisée en ce que** les bandes d'étanchéité (6) comportent un voile de carde en fibres textiles saillant sur la face inférieure (3) du corps (1).

10. Buse d'aspirateur selon la revendication 9, **caractérisée en ce que** les fibres textiles sont conçues sous forme rectiligne.

11. Buse d'aspirateur selon la revendication 9 ou 10, **caractérisée en ce que** les fibres textiles font preuve d'un titre d'un maximum de 4 dtex.

12. Buse d'aspirateur selon l'une quelconque des revendications 9 à 11, **caractérisée en ce que** le voile de carde présente une densité des fibres d'au moins 200 fibres textiles au millimètre carré.

13. Buse d'aspirateur selon l'une quelconque des revendications 9 à 12, **caractérisée en ce que** le voile de carde d'une bande d'étanchéité textile présente une implantation homogène sur toute la surface.

14. Buse d'aspirateur selon l'une quelconque des revendications 9 à 13, **caractérisée en ce que** les bandes d'étanchéité (6) textiles comportent chacune une bande porteuse dans laquelle le voile de carde est incorporé et **en ce que** la bande porteuse ne saillit pas sur la face inférieure du corps.

15. Buse d'aspirateur selon l'une quelconque des revendications 1 à 14, **caractérisée en ce qu'**au moins une bande d'étanchéité (6) textile est fixée de manière amovible sur le corps (1).
